# EUROPÄISCHE PATENTSCHRIFT

(11) **EP 0 682 167 B1**
(45) Veröffentlichungstag und Bekanntmachung des Hinweises auf die Patenterteilung: **25.02.1998**
(21) Anmeldenummer: 95105074.9
(22) Anmeldetag: 05.04.1995
(51) Int. Cl.: E05B 59/00, E05B 63/20

(54) **Einsteckschloss mit Fallenriegel und Schlossriegel**
Mortise lock with latch and bolt
Serrure mortaisée avec pêne demi-tour et pêne dormant

(30) Priorität: 09.05.1994 DE 9407664 U
(43) Veröffentlichungstag der Anmeldung: 15.11.1995
(73) Patentinhaber: BKS GmbH, D-42549 Velbert (DE)
(72) Erfinder: Grothe, Udo, D-42549 Velbert (DE); Hinz, Manfred, D-42579 Heiligenhaus (DE)
(74) Vertreter: Eichler, Peter, Dipl.-Ing.

(56) Entgegenhaltungen:
- EP-A- 0 431 369
- EP-A- 0 537 531
- EP-A- 0 620 341
- DE-A- 2 433 322
- DE-C- 236 578
- GB-A- 222 299
- GB-A- 2 268 969

## Beschreibung

Die Erfindung bezieht sich auf ein Einsteckschloß für Türen od.dgl., mit einem unter Wirkung einer Fallenfeder stehenden Fallenriegel, der bei geöffnetem Türflügel in seiner teilweise ausgefahrenen, dabei lediglich mit seiner stirnseitigen Auflaufschräge über den Schloßstulp herausragenden Zwischenstellung durch ein Sperrelement zu arretieren ist, das durch schließblechseitiges Auftreffen eines Auslösers auszurücken ist und dadurch den Fallenriegel in seine volle Ausfahrstellung gelangen läßt, mit einer unter Wirkung einer Rückstellfeder stehenden Schloßnuß, mit einer zwischen letzterer und dem Fallenriegel vorgesehenen, durch die Schloßnuß, verschwenkbaren und einen am Fallenriegelschaft angreifenden Mitnehmerarm aufweisenden Schwenkscheibe, mit einem unter Wirkung einer ihn in Ausfahrstellung zu drücken suchenden Riegelfeder stehenden Schloßriegel, der in seiner eingefahrenen Stellung durch einen vom voll ausfahrenden Fallenriegel auszurückenden Sperrschieber zu arretieren ist und der ebenso wie der Fallenriegel aus seiner verriegelbaren Ausfahr- in die Einfahrstellung durch Schloßnußbetätigung über einen doppelarmigen Riegelsteuerhebel einzuholen ist, der mit seinem dem Schloßriegel abgewandten Hebelarmende an der Schwenkscheibe anliegt.

Ein Einsteckschloß der vorbeschriebenen Art ist durch die EP 0 431 369 bekannt. Es unterscheidet sich von anderen vorbekannten Einsteckschlössern ähnlicher Art vor allem dadurch, daß in der Türoffenstellung der Fallenriegel wie eine herkömmliche Schloßfalle nur mit seiner stirnseitigen Auflaufschräge aus dem Schloßstulp herausragt, dagegen aber beim Türschließen ebenso wie der Schloßriegel selbsttätig in ihre volle Ausfahr- bzw. Schließstellung mit vergleichsweise tiefem Schließeingriff ausfahren. Dabei wird durch den im Fallenriegel vergleichsweise verdeckt angeordneten Auslöser mit an ihm unmittelbar angebrachtem, als Sperrzahn ausgebildetem Sperrelement sichergestellt, daß der Auslöser gegen ein bei offener Tür ungewolltes Betätigen weitgehend geschützt ist und er den Fallenriegel sowie den Schloßriegel erst dann für ihre volle Ausfahrbewegung freigeben, nachdem die Schließlage der Tür zuverlässig erreicht worden ist. Bei dem gattungsgemäßen Einsteckschloß ist die mit ihrem Mitnehmerarm stets am Fallenriegelschaft angreifende Schwenkscheibe zwischen der Drückernuß und dem schloßstulpseitig sitzenden, zwischen Fallenriegel und Schloßriegel vorhandenen Sperrschieber angeordnet, was eine vergleichsweise breite Schloßbauart bedingt. Weiterhin besteht bei diesem vorbekannten Einsteckschloß der Nachteil, daß es bei zu großem Freiraum zwischen dem Schloßstulp und dem blendrahmenseitigen Schließblech zu Fehlbedienungen insofern kommen kann, als der Schloßriegel beim Öffnen der Tür noch nicht in seine eigentliche Arretierstellung gelangt und daher bei offener Tür aus dem Schloßstulp herausragen kann. Damit weiterhin der Schloßriegel in seiner voll ausgefahrenen Schließstellung schloßseitig gesperrt werden kann, ist beim vorbekannten Einsteckschloß eine besondere Zuhaltung notwendig. Auch bietet das vorbekannte Schloß nur begrenzte Einsatz- bzw. Verwendungsmöglichkeiten.

Demgegenüber liegt der vorliegenden Erfindung die Aufgabe zugrunde, ein Einsteckschloß der eingangs beschriebenen Gattung zu schaffen, das bei vergleichsweise einfacher und gedrängter Bauart ein beim jeweiligen Türöffnen vollständiges Einfahren des Schloßriegels und dessen einwandfreie Arretierung in der Einfahrstellung gewährleistet sowie weiterhin auch ein einfacheres Sperren des Schloßriegels in seiner Ausfahrposition ermöglicht und das schließlich auch für verschiedenartigste Verwendungszwecke baulich leicht variiert werden kann.

Diese Aufgabe wird ausgehend von einem Einsteckschloß der eingangs beschriebenen Art erfindungsgemäß dadurch gelöst, daß die Schwenkscheibe als um die Drückernußachse schwenkverstellbar gelagerte Steuernußscheibe ausgebildet ist, die einen das anliegende Riegelsteuerhebelarmende beaufschlagenden Steuerbuckel aufweist, der eine ein gegenüber dem Fallenriegel vorauseilendes Einfahren des Schloßriegels bewirkende Kontur besitzt und die schließlich noch eine den Schloßriegel in seiner Ausfahrstellung hintergreifende Sperrnase aufweist.

Auf diese Weise kommt man zu einem Einsteckschloß, dessen gleichsam sein Zentralorgan bildende Steuernußscheibe nicht nur eine schmale Schloßbauart und zugleich auch das Sperren des Schloßriegels in seiner ausgefahrenen Schließstellung ermöglicht, sondern vor allem auch über ihren Steuerbuckel und den daran anliegenden Riegelsteuerhebel sicherstellt, daß der Schloßriegel beim gemeinsamen Einfahren mit dem Fallenriegel letzterem zumindest in der Schlußphase der Einfahrbewegung vorauseilt, so daß der Schloßriegel in jedem Falle bereits seine voll eingefahrene Arretierposition erreicht und darin über den Sperrschieber durch den Fallenriegel auch dann arretiert werden kann, wenn letzterer zum Türöffnen nicht voll eingefahren zu werden braucht. Um dabei eine einwandfreie Steuerung des Schloßriegels über den doppelarmigen Riegelsteuerhebel zu gewährleisten, greift an dessen dem Schloßriegel abgewandtem Ende eine Schenkelfeder an, die das Steuerhebelarmende gegen den auf der Steuernußscheibe vorhandenen Steuerbuckel drückt.

Oberhalb des Fallenriegelschaftes ist zweckmäßig eine federnd abgestützte Sperrklinke vorhanden, die den Fallenriegel in seinen über seine Zwischenstellung hinausragenden Stellungen gegen Hereindrücken sperrend hintergreift, jedoch für dessen gewünschte Einholbewegung aus ihrer Sperrstellung durch den Fallenmitnehmerarm der Steuernußscheibe auszurücken ist. Auf diese Weise kann auch der Fallenriegel in seiner Ausfahrstellung gegen unerwünschtes Hereindrücken bzw. -schieben durch die Sperrklinke gesperrt werden, und zwar durchaus auch in verschiedenen, durch entsprechend unterschiedliche Schließblech- bzw. Falzluftverhältnisse bedingten Ausfahrpositionen.

Nach einer ersten vorteilhaften Ausführungsart kann das neue Einsteckschloß als Panikschloß ausgebildet sein, indem seine Steuernußscheibe zwischen einer Außen- und Innenschloßnuß angeordnet ist und mit der Innenschloßnuß ständig, mit der Außenschloßnuß jedoch nur über eine auf der Steuernußscheibe angeordnete Kupplungsklinke auf Schwenkmitnahme zu verbinden ist, wobei die Kupplungsklinke über einen an ihr angreifenden, schlüsselbetätigbaren Kupplungschieber ein- und auszurücken ist. Die hier vorhandene Kupplungsklinke ermöglicht es also, daß die zum gemeinsamen Einholen des Fallenriegels und Schloßriegels dienende Steuernußscheibe mit der inneren Schloßnuß wie bei Panikschlössern erforderlich ständig verbunden und somit also auch durch einen entsprechenden Innendrücker immer zu betätigen ist, während die Außenschloßnuß zur bloßen Schlüsselbetätigung über den Kupplungsschieber und die Kupplungsklinke auch von der Steuernußscheibe abzukuppeln ist.

Nach einem weiteren Merkmal der Erfindung kann das neue Einsteckschloß aber auch als Wohnungsabschluß-Türschloß ausgebildet sein, das eine über den Schließzylinder auf Leerlauf entkuppelbare Schloßnuß aufweist, um zu verhindern, daß die Tür mit den bei Panikschlössern bekannten Öffnungsmethoden überwunden werden kann, wobei also das Schloß bei geschlossener Tür über die Drehung des Schlüssels in einen Zustand versetzt wird, bei dem das Öffnen der Tür auch von der Innenseite nur noch über den entsprechenden Schlüssel möglich ist. Zu diesem Zweck ist die Steuernußscheibe über einen an ihr angebrachten Wechsel schlüsselbetätigbar und trägt eine auf ihr schwenkbeweglich gelagerte Kupplungsklinke, über die die Steuernußscheibe mit der Schloßnuß normalerweise auf Schwenkmitnahme verbunden ist, davon jedoch durch einen die Kupplungsklinke gegensinnig beaufschlagenden, gleichfalls schlüsselbetätigbaren Kupplungsschieber auch abzukuppeln ist. Dieser Kupplungsschieber ist vorzugsweise durch gegensinnig zum Wechsel erfolgende, also rückdrehende Schlüsselbetätigung in seine die Kupplungsklinke ausrückende Beaufschlagungsposition zu bringen. Er ist in seinen beiden, die Kupplungsklinke freigebenden oder ausgerückt haltenden Verschiebepositionen federnd zu verrasten.

Weiterhin kann das neue Einsteckschloß auch als sogenanntes Feststellschloß ausgebildet sein, bei dem seine sonst vorhandene Funktion der Selbst- bzw. Automatikverriegelung zeitweise und nur durch den Schlüsselbesitzer außer Funktion gesetzt werden kann. Hierzu ist an der Steuernußscheibe wiederum ein schlüsselbetätigbarer Wechsel angelenkt und die Steuernußscheibe in ihrer durch Schloßnußbetätigung weitestgehenden, den Fallenriegel in seine vollständige Einfahrstellung bringenden Einholposition durch eine schlüsselbetätigbare, den Wechsel in seiner entsprechend weitest angehobenen Position arretierende Wippe unter Freigabe der Schloßnußverstellbarkeit zu blockieren. Diese Wippe ist vorteilhaft als im Schwenkbereich des Schließbarts eines schlüsselbetätigbaren Schließzylinders angeordneter dreiarmiger Hebel ausgebildet, dessen zeigerartiger Mittelarm mit einem am Wechsel entsprechend angeordneten Rastvorsprung in und außer Rasteingriff zu bringen ist, während die anderen beiden Seitenarme der Wippe durch den Schließbart abhängig von dessen vor- oder rückläufiger Schließbewegung gegensinnig zu beaufschlagen sind. Um bei diesem Schloß den Fallenriegel in seiner voll eingefahrenen Stellung feststellen zu können, genügt es, wenn dafür zunächst der in die Schlußnuß eingesetzte Drücker vollständig bis zu seinem Anschlag gedrückt wird und in diesem Zustand dann der Schlüssel zur entsprechenden Beaufschlagung der Wippe im Abschließdrehsinne gedreht wird.

In der Zeichnung sind mehrere Ausführungsbeispiele des erfindungsgemäßen Einsteckschlosses dargestellt, und zwar jeweils in der Schloßseitenansicht bei abgenommenem Schloßkastendeckel und in den verschiedenartigsten Schloßfunktionsstellungen, wobei die
- Fig.1 bis 4: eine erste Ausführungsform in Panik-Bauweise, die
- Fig.5 bis 8: eine zweite Ausführungsform als Wohnungsabschlußtürschloß und die
- Fig.9 bis 11: eine dritte Ausführungsform als Feststellschloß wiedergeben.

Die abgebildeten Einsteckschlösser sind mit einem Schloßkastenboden 1, einer Schloßdecke 2 und einem Schloßstulp 3 versehen, der mit entsprechenden Durchtrittsöffnungen für den Fallenriegel 4 und den Schloßriegel 5 versehen ist.

Der Fallenriegel 4 steht unter Wirkung der Fallenfeder 6, die sich an einem im Schloßkasten fest eingebauten, abgewinkelten Führungsblech 7 abstützt, auf dem der oberseitig an der festen Rolle 1' anliegende Schaft 4' des Fallenriegels gleitverschieblich aufliegt. Mit ihrem anderen Ende greift die Fallenfeder 6 an einem im Fallenriegelkopf 4" begrenzt schwenkbeweglich gelagerten Auslöserhebel 8 an, der mit einem als Sperrelement dienenden Sperrzahn 8' versehen ist, der in der in Fig.1 dargestellten Zwischenstellung des Fallenriegels 4, in der letzterer lediglich mit seiner stirnseitigen Auflaufschräge über den Schloßstulp 3 herausragt, den Fallenriegel 4 durch innenseitigen Anschlag am Schloßstulp 3 arretiert. Der stirnwandig am Auslöserhebel 8 vorhandene Auslöser 8'' trifft beim Schließen der Tür auf das blendrahmenseitig gelegene Schließblech, wodurch der Hebel 8 geringfügig verschwenkt wird, so daß sein Sperrzahn 8' den Fallenriegel 4 freigibt, der dann unter Wirkung der Fallenfeder 6 in seine z.B. in Fig.3 voll ausgefahrene Schließstellung gelangt. Die spezielle Ausbildung des mit dem Sperrelement 8' versehenen Auslöserhebels 8 und seine Wirkungsweise gehen im Einzelnen aus der eingangs schon erwähnten EP 0 431 369 hervor.

Um den Fallenriegel 4 in seinen über die in Fig.1 dargestellte Zwischenstellung hinausgehenden Ausfahrstellungen gegen unbefugtes Zurückschieben in das Schloß zu sichern, ist oberhalb des Fallenriegelschaftes 4' eine Sperrklinke 9 vorgesehen, die um den Festbolzen 10 schwenkbeweglich gelagert ist und mit ihrem vorderen gezahnten Ende 9' den Fallenriegel 4 an seiner Einschnittkante 4''' sperrend zu hintergreifen vermag. Die an ihrer Sicke 9'' angreifende, um die Festbolzen 10 und 10' herumgelegte Schenkelfeder 11 drückt die Sperrklinke 9 nach unten.

Der Schloßriegel 5 ist in seiner z.B. in Fig.1 gezeichneten Einfahrstellung ebenfalls zu verrasten, und zwar durch den als Flachschieber ausgebildeten Sperrschieber 12 und dessen am unteren Ende vorhandene Flachabwinklung 12'. Diese greift in der durch die Schenkelfeder 13 angehobenen Stellung des Flachschiebers 12 vor den am Schloßriegelschaft 5' vorn unten vorhandenen Sperrvorsprung 5'', wodurch der unter Wirkung der um den Festbolzen 14 gewickelten, am Riegelschaftbolzen 5‴ angreifenden Riegelfeder 15 stehende Schloßriegel 5 in seiner Einfahrstellung arretiert wird. Der über die an seinem oberen und unteren Ende vorhandenen Langloch-Bolzen-Führungen 12‴ begrenzt vertikal verschiebliche Sperr- bzw. Flachschieber 12 ist an seinem oberen Ende mit einer Schrägabwinklung 12" versehen. Diese wirkt mit dem über die Unterkante des Fallenriegelkopfes 4" vorstehenden Mitnehmer 4^{IV} derart zusammen, daß dadurch beim Ausfahren des Fallenriegels 4 in seine voll ausgefahrene Stellung gemäß Fig.3 der Sperrschieber 12 nach unten gedrückt wird und dadurch die an seinem unteren Ende vorhandene Flachabwinklung 12' den Schloßriegel 5 für seine in Fig.3 dargestellte Ausfahrbewegung freigibt.

Allen dargestellten Einsteckschlössern ist weiterhin gemeinsam eine um die Drückernußachse a schwenkverstellbar gelagerte Steuernußscheibe 16, die in dem durch ihren kreisbogenförmigen Schlitz 16' und den darin hineingreifenden, schloßkastenfest angeordneten Hohlbolzen 17 begrenzten Umfang verschwenkt werden kann. Diese Steuernußscheibe 16 stellt gleichsam das Zentralsteuerorgan des Einsteckschlosses dar. Sie besitzt einen Mitnehmerarm 16'', über den bei Verschwenken der Steuernußscheibe 16 der Fallenriegel 4 aus seinen unterschiedlichen Ausfahrpositionen, sei es aus seiner voll ausgefahrenen oder auch seiner Zwischenstellung, zum allzeitigen Türöffnen einzuholen ist. Weiterhin ist die Steuernußscheibe 16 mit einem in besonderer Weise geformten Steuerbukkel 16''' für den um den Festbolzen 17' schwenkverstellbar gelagerten, doppelarmigen Riegelsteuerhebel 18 versehen, um ihn zum Einfahren des Schloßriegels 5 entsprechend zu beaufschlagen. Der doppelarmige Riegelsteuerhebel 18 greift, wie in Fig.3 dargestellt, mit seinem unteren Arm 18' an einem am Schloßriegelschaft 5' vorhandenen Rollenbolzen 5^{IV} an, während am oberen Hebelarm 18" ein Rollenbolzen 18‴ vorhanden ist. Dieser wird durch die den Riegelsteuerhebel 18 beaufschlagende, um den Lagerbolzen 17 herumgeschlungene Schenkelfeder 19 gegen den Steuerbuckel 16''' der Steuernußscheibe 16 gedrückt. Dieser Steuerbuckel 16''' hat eine solche Kontur, daß beim Einfahren des Fallenriegels 4 und des Schloßriegels 5 letzterer, wie in Fig.4 angedeutet, dem Fallenriegel 4 vorauseilt, so daß der Schloßriegel 5 dabei jeweils sicher seine für sein Arretieren vollständige Einfahrposition gemäß Fig.1 erreicht, noch bevor der Fallenriegel 4 eine das Türöffnen ermöglichende Einfahrposition erreicht. Des weiteren ist bei allen Ausführungsbeispielen an der Steuernußscheibe 16 unten noch eine Sperrnase 16^{IV} vorgesehen, die den Schloßriegel 5 in seiner in Fig.3 dargestellten Ausfahrposition zu hintergreifen vermag, nämlich den am Schloßriegel 5 vorhandenen Sperrvorsprung 5^{V}. Dadurch wird ein unbefugtes Hereindrücken des Schloßriegels 5 aus seiner Ausfahrposition verhindert.

Bei dem in den Fig.1 bis 4 dargestellten Ausführungsbeispiel ist die Steuernußscheibe 16 zwischen einer geteilten Schloßnuß, nämlich zwischen einer Außenschloßnuß 20 und einer Innenschloßnuß 21 angeordnet, die beide in herkömmlicher Weise durch eine an ihnen angreifende Schloßnußfeder 22 in ihrer am festen Hohlbolzen 23 und am Festbolzen 23' anliegenden Ruheposition gehalten werden. Diese beiden Nußhälften unterscheiden sich dadurch voneinander, daß sie zwei verschieden lange von der Schloßnußachse a axial unterschiedlich weit herausragende Mitnehmerarme 20' bzw. 21' aufweisen. Mit diesen beiden Mitnehmern 20',21' wirkt eine auf der Steuernußscheibe 16 um deren Bolzen 16^{V} schwenkverstellbar gelagerte Kupplungsklinke 24 zusammen, die über einen an ihr angreifenden, schlüsselbetätigbaren Kupplungsschieber 26 ein- und auszurücken ist. Die Kupplungsklinke 24 umgreift die Unterkante der Steuernußscheibe 16 U-förmig und steht unter Wirkung einer Rückstellfeder 27, die in einer entsprechenden Aussparung der Steuernußscheibe 16 sitzt und die Kupplungsklinke 24 in der in den Fig.1 und 3 ausgekuppelten Stellung zu halten sucht, in der die Steuernußscheibe 16 über die Kupplungsklinke 24 lediglich noch mit der Schloßinnennuß 21 in Antriebsverbindung steht, hingegen von der Schloßaußennuß 20 abgekuppelt ist, mithin das Schloß nicht durch Außendrückerbetätigung geöffnet werden kann, wohingegen eine Innendrückerbetätigung zum Einfahren des Fallenriegels 4 und des Schloßriegels 5 wie bei Panik-Türschlössern erforderlich jederzeit möglich ist.

Der zur Steuerung der Kupplungsklinke dienende Kupplungsschieber 26 ist in seinen beiden, also die Kupplungsklinke 24 in ein- oder ausgerückter Stellung haltenden Verschiebepositionen federnd zu verrasten. Hierzu ist im Kupplungsschieber 26, wie insbesondere Fig.3 zeigt, eine nierenförmige Rastaussparung 26' vorgesehen, die mit dem schloßkastenfesten Raststift 28 zusammen wirkt, wobei weiterhin der Kupplungsschieber 26 unter Wirkung der zugleich auch für das Ausfahren des Schloßriegels 5 erforderlichen Riegelfeder 15 steht, die mit ihrem kürzeren Schenkelarm 15' vor die am Kupplungsschieber 26 vorhandene Abwinklung 26'' greift.

An seinem unteren Ende ist der Kupplungsschieber 26 mit einem den Festbolzen 29 umgreifenden Führungsschlitz 26‴ sowie weiterhin mit einem Beaufschlagungsvorsprung 26^{IV} für den am in die Öffnung 30 einzubauenden Schließzylinder sitzenden Betätigungsschließbart versehen. Auch ist am Kupplungsschieber 26 unten noch eine abgewinkelte Arretiernase 26^{V} vorgesehen, die in der der eingerückten Kupplungsklinke 24 ensprechenden Verschiebeposition des Kupplungsschiebers 26 und in der Einfahrposition des Schloßriegels 5 in einen an dessen Riegelschaft 5' unterseitig vorhandenen Arretierschlitz 5^{VI} greift, wie das in Fig.2 der Fall ist. Hierdurch kann in der hier dargestellten Kupplungsposition der Schloßaußennuß 20 der Schloßriegel 5 beim Türschließen in seiner eingefahrenen Stellung gehalten werden, obwohl der Fallenriegel 4 dabei ausfährt und über den dadurch nach unten zu verschiebenden Sperrschieber 12 und dessen Sperrnase 12' insoweit auch den Schloßriegel 5 für seine Ausfahrbewegung freigeben würde, die aber in diesem Falle, also bei Außendrückernußbetätigung nicht sinnvoll wäre. Da bei dem vorbeschriebenen Schloß die Innennuß 21 über die Kupplungsklinke 24 mit der Steuernußscheibe 16 in ständiger Mitnahmeverbindung steht, die Tür also von innen jederzeit etwa durch Drückerbetätigung geöffnet werden kann, handelt es sich hier um ein Panikschloß.

Das in den Fig.5 bis 8 dargestellte Ausführungsbeispiel unterscheidet sich von dem vorbeschriebenen dadurch, daß es kein Panikschloß sondern ein Wohnungsabschluß-Türschloß ist, das eine über den schlüsselbetätigbaren Schließzylinder auf Leerlauf entkuppelbare Schloßnuß 30 aufweist, um auf diese Weise zu verhindern, daß die damit ausgerüstete Tür mit den bei Panikschlössern bekannten Öffnungsmethoden überwunden werden kann. Bei geschlossener Tür kann also dieses Schloß in einen Zustand versetzt werden, bei dem das Öffnen der Tür auch von der Innenseite nur über den Schlüssel möglich ist. Hierzu ist an der Steuernußscheibe 16 an der Stelle 16^{VI} ein schlüsselbetätigbarer Wechsel 31 angelenkt. Die Steuernußscheibe 16 trägt hier weiterhin eine auf ihrem Lagerbolzen 16^{V} sitzende Kupplungsklinke 32, über die die Steuernußscheibe 16 mit der Schloßnuß 30 normalerweise auf Schwenkmitnahme verbunden ist, wie das in den Fig.5 und 6 der Fall ist, davon jedoch durch einen die Kupplungsklinke 32 gegensinnig beaufschlagenden, gleichfalls zu betätigenden Kupplungsschieber 33 auch abzukuppeln ist. Dieser Kupplungsschieber 33 kann aus seiner in Fig.5 dargestellten normalen Ruheposition durch gegensinnig zum Wechsel 31 erfolgende, also rückdrehende Schlüsselbetätigung in seine die Kupplungsklinke 32 ausrükkende Beaufschlagungsposition entsprechend Fig.7 verschoben werden, in der er die unter Wirkung der Schenkelfeder 34 stehende Klinke 32, die mit ihrem Abwinklungslappen 32' normalerweise gegen die Unterkante 16^{VII} der Steuernußscheibe 16 gedrückt wird, von dieser Unterkante gemäß Fig.7 abhebt. Der Kupplungsschieber 33 ist hierzu in seinen beiden, die Kupplungsklinke 32 freigebenden oder ausgerückt haltenden Verschiebepositionen federnd zu verrasten, und zwar durch die um den Festbolzen 14 herum gewickelte Schenkelfeder 35, die mit ihrem einen Ende an dem Hohlbolzen 23 und mit ihrem anderen Ende an der Abwinklung 33' des Kupplungsschiebers 33 aufliegt. Zur Verrastung ist der Kupplungsschieber 33 mit einer herzförmig ausgebildeten Rastaussparung 33'' versehen, die mit dem schloßkastenfest angeordneten Rastbolzen 36 in Eingriff steht. Aus seiner die Kupplungsklinke 32 in Ausrückstellung haltenden, in Fig.7 dargestellten Rastposition kann der Kupplungsschieber 33 durch den Wechsel 31 bei dessen schlüsselbetätigbarer, in Fig.8 dargestellten Öffnungsverstellbewegung ausgehebelt werden, um dadurch wieder in seine in den Fig.5 und 6 dargestellte Normalposition zu gelangen.

Auch die in den Fig.9 bis 11 dargestellte Schloß-Bauart besitzt mit den vorbeschriebenen Schloßbauarten viele gemeinsame Bestandteile, die mit übereinstimmenden Bezugszeichen versehen sind. Das Besondere an diesem Schloß ist, daß es ein Feststellschloß darstellt, bei dem das selbstätige Herausfahren des Fallenriegels wie auch des Schloßriegels zeitweise und nur durch den Schlüsselbesitzer außer Funktion zu setzen ist, so daß hier also auch der Fallenriegel gemäß Fig.11 zeitweilig in seiner voll eingefahrenen Position arretiert werden kann. Hierzu ist an der Steuernußscheibe 16 wiederum an der Stelle 16^{VI} ein schlüsselbetätigbarer Wechsel 40 angelenkt, während die Kupplungsklinke 41 über den Anlenkbolzen 16^{VI} diesmal an der Steuernußscheibe 16 festgestellt ist, so daß letztere in ständigem Eingriff mit der Drückernuß 30 steht. Wesentlich ist aber hier, daß eine im Schwenkbereich des Schließzylinder-Schließbarts gelegene Wippe 42 vorgesehen ist, die den Fallenriegel 4 in seiner in Fig.11 dargestellten vollständigen Einfahrstellung zu blockieren erlaubt, und zwar durch entsprechendes Zusammenwirken mit dem Wechsel 40. Die Wippe 42 ist hierzu als dreiarmiger Hebel ausgebildet, dessen zeigerartiger Mittelarm 42' mit einem am Wechsel entsprechend angeordneten Rastvorsprung 40' in und außer Rasteingriff zu bringen ist, während die beiden Seitenarme 42" und 42‴ durch den Schließzylinder-Schließbart abhängig von dessen vor- oder rückläufiger Schließbewegung gegensinnig zu beaufschlagen sind. Die Arme 42' und 42" der Wippe 42 sind ebenenmäßig so gegeneinander versetzt, daß zwischen ihnen der Schaft 5' des Schloßriegels 5 liegt. Die Wippe 42 kann in ihren beiden unterschiedlichen Einstellpositionen durch eine an ihrem dem Wechsel 40 abgewandten Seitenarmende 42‴ angreifende Rastfeder 43 in der aus den Fig.9 und 11 ersichtlichen Weise verrastet werden. Die Rastfeder 43 ist so geformt, das sie einerseits dazu in der Lage ist sowie andererseits durch die von ihr umgebenen Bolzen 45 und 17' gehalten wird.

Um die Wippe 42 in ihre in Fig.11 dargestellte Blockierstellung bringen zu können, muß vor dem entsprechenden Verdrehen durch den Schließbart 44 der Fallenriegel 4 durch Drückerbetätigung der Schloßnuß 30 und entsprechend weites Verschwenken der Steuernußscheibe 16 in seine volle Einfahrstellung gebracht werden, damit der zeigerartige Mittelarm 42' der Wippe 42 in die vor dem Rastvorsprung 40' im Wechsel 40 liegende Aussparung eingeschwenkt werden kann. Durch den entsprechend weit verschwenkbaren Mitnehmerarm 16" der Steuernußscheibe 16 wird der Fallenriegel 4 in dieser voll eingefahrenen Stellung arretiert. Soll dagegen der Fallenriegel 4 wieder in seine in Fig.9 dargestellte halb ausgefahrene Zwischenstellung gelangen, so braucht dazu nur der Schließbart 44 im Aufschließdrehsinne betätigt zu werden, um am Seitenarm 42'' der Wippe 42 aufzulaufen und dadurch die Wippe mit ihrem Mittelarm 42' von dem Wechsel 40 abzukuppeln.

Im Rahmen der vorliegenden Erfindung sind auch noch weitere Ausführungsvarianten unter Beibehalt der wesentlichen Erfindungsmerkmale, wie insbesondere der Steuernußscheibe 16 und ihres die Verbindung zum Schloßriegel 5 wahrenden, durch sie entsprechend voreilend gesteuerten Riegelsteuerhebels 18 möglich. Würde man etwa bei dem in Fig.9 bis 11 dargestellten Ausführungsbeispiel die Wippe 42 fortlassen, käme man damit zu einem einfachen Fallenriegelschloß mit Wechsel.

## Patentansprüche

1. Einsteckschloß für Türen od.dgl., mit einem unter Wirkung einer Fallenfeder (6) stehenden Fallenriegel (4), der bei geöffnetem Türflügel in seiner teilweise ausgefahrenen, dabei lediglich mit seiner stirnseitigen Auflaufschräge über den Schloßstulp (3) herausragenden Zwischenstellung durch ein Sperrelement (8') zu arretieren ist, das durch schließblechseitiges Auftreffen eines Auslösers (8") auszurücken ist und dadurch den Fallenriegel (4) in seine volle Ausfahrstellung gelangen läßt, mit einer unter Wirkung einer Rückstellfeder (22) stehenden Schloßnuß (z.B.20), mit einer zwischen letzterer und dem Fallenriegel (4) vorgesehenen, durch die Schloßnuß verschwenkbaren und einen am Fallenriegelschaft (4') angreifenden Mitnehmerarm (16") aufweisenden Schwenkscheibe (16), mit einem unter Wirkung einer ihn in Ausfahrstellung zu drücken suchenden Riegelfeder (15) stehenden Schloßriegel (5), der in seiner eingefahrenen Stellung durch einen vom voll ausfahrenden Fallenriegel (4) auszurückenden Sperrschieber (12) zu arretieren ist und der ebenso wie der Fallenriegel (4) aus seiner verriegelbaren Ausfahr- in die Einfahrstellung durch Schloßnußbetätigung über einen doppelarmigen Riegelsteuerhebel (18) einzuholen ist, der mit seinem dem Schloßriegel (5) abgewandten Hebelarmende (18‴) an der Schwenkscheibe (16) anliegt, **dadurch gekennzeichnet,** daß die Schwenkscheibe als um die Drückernußachse (a) schwenkverstellbar gelagerte Steuernußscheibe (16) ausgebildet ist, die einen das anliegende Riegelsteuerhebelarmende (18‴) beaufschlagenden Steuerbuckel (16‴) aufweist, der eine ein gegenüber dem Fallenriegel (4) vorauseilendes Einfahren des Schloßriegels (5) bewirkende Kontur besitzt und die schließlich noch eine den Schloßriegel (5) in seiner Ausfahrstellung hintergreifende Sperrnase (16^{IV}) aufweist.

2. Einsteckschloß nach Anspruch 1, **dadurch gekennzeichnet,** daß am doppelarmigen Riegelsteuerhebel (18) eine ihn mit seinem dem Schloßriegel (5) abgewandten Ende gegen den auf der Steuernußscheibe (16) vorhandenen Steuerbuckel (16‴) zu drücken suchende Schenkelfeder (19) angreift.

3. Einsteckschloß nach Anspruch 1 oder 2, **dadurch gekennzeichnet,** daß oberhalb des Fallenriegelschaftes (4') eine federnd abgestützte Sperrklinke (9) vorhanden ist, die den Fallenriegel (4) in seinen über seine Zwischenstellung hinausragenden Stellungen gegen Hereindrücken sperrend hintergreift, jedoch für dessen gewünschte Einholbewegung aus ihrer Sperrstellung durch den Fallenmitnehmerarm (16") der Steuernußscheibe (16) auszurücken ist.

4. Einsteckschloß nach einem der Ansprüche 1 bis 3, **dadurch gekennzeichnet,** daß die Steuernußscheibe (16) zwischen einer Außen- und Innenschloßnuß (20 bzw. 21) angeordnet ist und mit der Innenschloßnuß (21) ständig, mit der Außenschloßnuß (20) jedoch nur über eine auf der Steuernußscheibe (16) angeordnete Kupplungsklinke (24) auf Schwenkmitnahme zu verbinden ist, wobei die Kupplungsklinke (24) über einen an ihr angreifenden, schlüsselbetätigbaren Kupplungsschieber (26) ein- und auszurücken ist (Fig.1 bis 4).

5. Einsteckschloß nach Anspruch 4, **dadurch gekennzeichnet,** daß der Kupplungsschieber (26) in seinen beiden, die Kupplungsklinke (24) in ein- sowie ausgerückter Stellung haltenden Verschiebepositionen federnd zu verrasten ist.

6. Einsteckschloß nach Anspruch 5, **dadurch gekennzeichnet,** daß im Kupplungsschieber (26) eine mit einem im Schloßkasten (1) fest angeordneten Raststift (28) zusammenwirkende, nierenförmige Rastaussparung (26') vorgesehen ist und der Kupplungsschieber (26) unter Wirkung der auch für das Ausfahren des Schloßriegels (5) vorhandenen Riegelfeder (15) steht.

7. Einsteckschloß nach einem der Ansprüche 4 bis 6, **dadurch gekennzeichnet**, daß am Kupplungsschieber (26) eine abgewinkelte Arretiernase (26^{V}) vorhanden ist, die in der der eingerückten Kupplungsklinke (24) entsprechenden Verschiebeposition des Kupplungsschiebers (26) und in der Einfahrposition des Schloßriegels (5) in einen an dessen Riegelschaft (5') unterseitig vorhandenen Arretierschlitz (5^{VI}) greift.

8. Einsteckschloß nach einem der Ansprüche 4 bis 7, **dadurch gekennzeichnet**, daß die Kupplungsklinke (24) die Unterkante der Steuernußscheibe (16) U-förmig umgreift und lediglich in ihrer gegen die Wirkung einer Rückstellfeder (27) angehobenen Stellung in die Schwenkbahn eines an der Außenschloßnuß (20) vorhandenen Mitnehmers (20') hineinragt, hingegen mit einem von der Schloßnußachse (a) radial weiter herausragenden Mitnehmervorsprung (21') der Innenschloßnuß (21) in ständigem Kupplungseingriff steht.

9. Einsteckschloß nach einem der Ansprüche 1 bis 3, **dadurch gekennzeichnet,** daß die Steuernußscheibe (16) über einen an ihr angebrachten Wechsel (31) schlüsselbetätigbar ist und eine auf ihr schwenkbeweglich gelagerte Kupplungsklinke (32) trägt, über die die Steuernußscheibe (16) mit der Schloßnuß (30) normalerweise auf Schwenkmitnahme verbunden ist, davon jedoch durch einen die Kupplungsklinke (32) gegensinnig beaufschlagenden, gleichfalls schlüsselbetätigbaren Kupplungsschieber (33) auch abzukuppeln ist (Fig.5 bis 8).

10. Einsteckschloß nach Anspruch 9, **dadurch gekennzeichnet,** daß der Kupplungsschieber (33) durch gegensinnig zum Wechsel (31) erfolgende, rückdrehende Schlüsselbetätigung in seine die Kupplungsklinke (32) ausrückende Beaufschlagungsposition zu bringen ist.

11. Einsteckschloß nach Anspruch 10, **dadurch gekennzeichnet,** daß der Kupplungsschieber (33) in seinen beiden, die Kupplungsklinke (32) freigebenden oder ausgerückt haltenden Verschiebepositionen federnd zu verrasten ist.

12. Einsteckschloß nach Anspruch 11, **dadurch gekennzeichnet,** daß der Kupplungsschieber (33) eine mit einem im Schloßkasten (1) fest angeordneten Raststift (36) zusammenwirkende, herzförmig ausgebildete Rastaussparung (33") aufweist und aus seiner die Kupplungsklinke (32) in Ausrückstellung haltenden Rastposition durch den schlüsselbetätigbaren Wechsel (31) bei dessen Öffnungsverstellbewegung auszuhebeln ist (Fig.7,8).

13. Einsteckschloß nach einem der Ansprüche 9 bis 12, **dadurch gekennzeichnet,** daß die Kupplungsklinke (32) die Unterkante der Steuernußscheibe (16) untergreift und dagegen durch eine an ihr angreifende, auf der Steuernußscheibe (16) angeordnete Schenkelfeder (34) zu drücken ist.

14. Einsteckschloß nach einem der Ansprüche 1 bis 3, **dadurch gekennzeichnet**, daß an der Steuernußscheibe (16) ein schlüsselbetätigbarer Wechsel (40) angelenkt ist und die Steuernußscheibe (16) in ihrer durch Schloßnußbetätigung weitestgehenden, den Fallenriegel (4) in seine vollständige Einfahrstellung bringenden Einholposition durch eine schlüsselbetätigbare, den Wechsel (40) in seiner entsprechend weitest angehobenen Position arretierende Wippe (42) unter Freigabe der Schloßnußverdrehbarkeit zu blockieren ist (Fig.9 bis 11).

15. Einsteckschloß nach Anspruch 14, **dadurch gekennzeichnet,** daß die Wippe (42) als im Schwenkbereich des Schließbarts (44) eines schlüsselbetätigbaren Schließzylinders angeordneter dreiarmiger Hebel ausgebildet ist, dessen zeigerartiger Mittelarm (42') mit einem am Wechsel (40) entsprechend angeordneten Rastvorsprung (40') in und außer Rasteingriff zu bringen ist, während die anderen beiden Seitenarme (42",42‴) der Wippe (42) durch den Schließbart (44) abhängig von dessen vor- oder rückläufiger Schließbewegung gegensinnig zu beaufschlagen sind.

16. Einsteckschloß nach Anspruch 14, **dadurch gekennzeichnet,** daß die Wippe (42) in ihren beiden unterschiedlichen Einstellpositionen durch eine an ihrem dem Wechsel (40) abgewandten Seitenarmende angreifende Rastfeder (43) zu verrasten ist.

17. Einsteckschloß nach einem der Ansprüche 1 bis 16, **dadurch gekennzeichnet,** daß der zwischen Fallenriegel (4) und Schloßriegel (5) vorhandene Sperrschieber (12) als mit einer oberen, mit dem Fallenriegel (4) zusammenwirkenden Schrägabwinklung (12") und einer unteren, mit dem Schloßriegel (5) zusammenwirkenden Flachabwinklung (12') versehener Flachschieber ausgebildet ist, an dessen unterer Flachabwinklung (12') zugleich eine den Sperrschieber (12) in seine angehobene Sperrposition zu drücken suchende Schenkelfeder (12‴) angreift.

18. Einsteckschloß nach einem der Ansprüche 1 bis 17, **dadurch gekennzeichnet,** daß ein am einen Hebelarmende (18") des Riegelsteuerhebels (18) vorhandener, am Steuerbuckel (16‴) der Steuernußscheibe (16) aufliegender Mitnehmer (18‴) sowie ein mit dem anderen Hebelarm (18') des Riegelsteuerhebels (18) zusammenwirkender, am Schloßriegel (5) vorhandener Mitnehmer (5^{IV}) jeweils als Rollenbolzen ausgebildet sind.

## Claims

1. Mortise lock for doors or the like, comprising a catch bolt (4) which is subject to the action of a catch bolt spring (6) and which, in the case of an open door leaf, can be arrested, by virtue of a blocking element (8'), in its partially extended intermediate position protruding merely with its end face run-up incline beyond the face plate (3), which blocking element can be disengaged by virtue of a nabside contact of a release device (8") and thereby allows the catch bolt (4) to move into its fully extended position, comprising a lock follower (e.g 20) which is subject to the action of a return spring (22), comprising a pivot disc (16) which is provided between the said lock follower and the catch bolt (4), can be pivoted by virtue of the lock follower and comprises an entrainment arm (16") which acts upon the catch bolt tail (4'), comprising a lock bolt (5) which is subject to the action of a bolt spring (15) seeking to push it in the extended position and which can be arrested in its retracted position by virtue of a blocking slider (12) which is to be disengaged from the fully extended catch bolt (4) and which lock bolt, as is the case for the catch bolt (4), can be pulled inwards from its lockable extended position into the retracted position by actuation of a lock follower by way of a double-armed bolt control lever (18) which lies with its lever arm end (18"'), remote from the lock bolt (5), against the pivot disc (16), characterised in that the pivot disc is formed as a control follower disc (16) which is mounted in such a manner as to be pivotably adjustable about the sneck follower axis (a) and which comprises a control projection (16"') which influences the abutting bolt control lever arm end (18"') and has a contour which causes the lock bolt (5) to be retracted before the catch bolt (4) and which control follower disc finally comprises a further blocking projection (16^{IV}) which engages behind the lock bolt (5) in its extended position.

2. Mortise lock according to claim 1, characterised in that a leg spring (19) acts upon the double-arm bolt control lever (18) and seeks to urge it with its end, remote from the lock bolt (5), against the control projection (16"') provided on the control follower disc (16).

3. Mortise lock according to claim 1 or 2, characterised in that above the catch bolt tail (4') there is provided a resiliently supported blocking pawl (9) which engages in a blocking manner behind the catch bolt (4) in its positions protruding beyond its intermediate position to prevent said catch bolt from being pushed inwards, but for its desired retracting movement can be disengaged from its blocked position by virtue of the catch entrainment arm (16") of the control follower disc (16).

4. Mortise lock according to any one of the claims 1 to 3, characterised in that the control follower disc (16) is disposed between an outer and inner lock follower (20, 21) and for pivoting entrainment can be continuously connected to the inner lock follower (20), but can only be connected to the outer lock follower (20) by way of a coupling pawl (24) disposed on the control follower disc (16), wherein the coupling pawl (24) can be engaged and disengaged by way of a coupling slider (26) which acts upon said coupling pawl and which can be actuated by key (Figures 1 to 4).

5. Mortise lock according to claim 4, characterised in that the coupling slider (26) can be locked in a resilient manner its two displacement positions which hold the coupling pawl (24) in the engaged and disengaged position.

6. Mortise lock according to claim 5, characterised in that in the coupling slider (26) there is provided a kidney shaped stop opening (26') which cooperates with a stop pin (28) which is fixedly disposed in the lock case (1), and the coupling slider (26) is subject to the action of the bolt spring (15) provided in order to extend the lock bolt (5).

7. Mortise lock according to any one of the claims 4 to 6, characterised in that a bent blocking projection (26^{V}) is provided on the coupling slider (26) and engages, in the displacing position, corresponding to the engaged coupling pawl (24), of the coupling slider (26) and in the retracted position of the lock bolt (5), into a locking slot (5^{VI}) provided on the under side of the bolt tail (5') of said locking bolt.

8. Mortise lock according to any one of the claims 4 to 7, characterised in that the coupling pawl (24) engages around the lower edge of the control follower disc (16) in a U-shaped manner and only in its position which is raised against the action of a return spring (27) does it protrude into the pivot path of an entrainment device (20') provided on the outer lock follower (20), but it is in a continuous coupling engagement with an entrainment projection (21') of the inner lock follower (21) which projection protrudes in a radial manner further from the lock follower axis (a).

9. Mortise lock according to any one of the claims 1 to 3, characterised in that the control follower disc (16) can be actuated by key by way of a switching piece (31) attached to said disc and supports a coupling pawl (32) which is pivotably mounted thereon, by way of which pawl the control follower disc (16) is normally connected to the lock follower (30) for pivoting entrainment, can however also be decoupled from said lock follower by virtue of a coupling slider (33) which can also be actuated by key and which influences the coupling pawl (32) in the opposite direction (Figures 5 to 8).

10. Mortise lock according to claim 9, characterised in that the coupling slider (33) can be moved into its actuating position, which disengages the coupling pawl (32), by actuating a key in reverse and in the opposite direction with respect to the switching piece (31).

11. Mortise lock according to claim 10, characterised in that the coupling slider (33) can be locked resiliently in its two displacing positions which release the coupling pawl (32) or which keep same disengaged.

12. Mortise lock according to claim 11, characterised in that the coupling slider (33) comprises a heart-shaped stop opening (33") which cooperates with a stop pin (36) fixedly disposed in the lock case (1) and which coupling slider can be levered out of its locking position, which holds the coupling pawl (32) in the disengaged position, by virtue of a key-actuated switching piece (31) upon the opening adjusting movement thereof (Figures 7 and 8).

13. Mortise lock according to any one of the claims 9 to 12, characterised in that the coupling pawl (32) engages under the lower edge of the control follower disc (16) and can be urged against said disc by virtue of a leg spring (34) which acts upon said pawl and is disposed on the control follower disc (16).

14. Mortise lock according to any one of the claims 1 to 3, characterised in that a key-actuated switching piece (40) is articulated to the control follower disc (16) and the control follower disc (16) can be blocked in its furthest key-actuated retracted position, which moves the catch bolt (4) into its completely retracted position, by virtue of a key-actuated rocker (42) which arrests the switching piece (40) in its correspondingly furthest raised position, whilst releasing the rotational movement of the lock follower (Figure 9 to 11).

15. Mortise lock according to claim 14, characterised in that the rocker (42) is formed as a three-arm lever which is disposed in the pivot region of the locking bit (44) of a key-actuated locking cylinder and whose pointer-like middle arm (42') can be brought in and out of a locking engagement with a lock projection (40') disposed on the switching piece (40) accordingly, whereas the other two lateral arms (42", 42"') of the rocker (42) can be influenced in opposite directions by virtue of the locking bit (44) irrespective of forwards or backwards locking movement thereof.

16. Mortise lock according to claim 14, characterised in that the rocker (42) can be locked in its two different adjusting positions by virtue of a locking spring (43) which engages its lateral arm end remote from the switching piece (40).

17. Mortise lock according to any one of the claims 1 to 16, characterised in that the blocking slider (12) provided between the catch bolt (4) and lock bolt (5) is formed as a flat slider which is provided with an upper inclined angular part (12") which cooperates with the catch bolt (4), and is provided with a lower flat angular part (12') which cooperates with the lock bolt (5), and a leg spring (12"'), which seeks to urge the blocking slider (12) into its raised blocking position, simultaneously acts upon the lower flat angular part (12') of said flat slider.

18. Mortise lock according to any one of the claims 1 to 17, characterised in that an entrainment device (18"'), which is provided on one lever arm end (18") of the bolt control lever (18) and lies on the control projection (16"') of the control follower disc (16), and an entrainment device (5^{IV}) which cooperates with the other lever arm (18') of the bolt control lever (18) and is provided on the lock bolt (5), are each formed as roller pins.

## Revendications

1. Serrure encastrée pour portes ou éléments similaires, comprenant un pêne demi-tour (4) qui est soumis à l'action d'un ressort de pêne demi-tour (6) et qui, lorsque le battant de porte est ouvert, doit être arrêté par un élément de blocage (8') dans sa position intermédiaire partiellement sortie dans laquelle il ne dépasse de la têtière (3) qu'avec sa surface frontale inclinée formant rampe, ledit élément de blocage (8') devant être désengagé grâce à l'impact, côté tôle de fermeture, d'un déclencheur (8") et amenant ainsi le pêne demi-tour (4) dans sa position complètement sortie ; un fouillot (20, par exemple) qui est soumis à l'action d'un ressort de rappel (22) ; une plaque pivotante (16) qui est prévue entre le fouillot (20) et le pêne demi-tour (4), qui est apte à pivoter grâce au fouillot et qui comporte un bras d'entraînement (16") agissant sur la tige de pêne demi-tour (4') ; et un pêne dormant (5) qui est soumis à l'action d'un ressort de pêne (15) qui tend à le pousser vers la position sortie, qui, dans sa position rentrée, doit être arrêté par un coulisseau d'arrêt (12) à désengager à l'aide du pêne demi-tour (4) qui sort complètement, et qui, comme celui-ci, peut être ramené de sa position verrouillable sortie à sa position rentrée grâce à un actionnement à l'aide d'une clé, par l'intermédiaire d'un levier de commande de pênes à deux bras (18) appliqué, avec son extrémité de bras de levier (18"') opposée au pêne dormant (5), contre la plaque pivotante (16), **caractérisée** en ce que la plaque pivotante est conçue comme une plaque de fouillot de commande (16) montée pivotante autour de l'axe de poussoir (a), comportant un bossage de commande (16"') qui sollicite l'extrémité (18"') du bras de levier de commande de pênes et dont le contour provoque la rentrée du pêne dormant (5) en avance par rapport au pêne demi-tour (4), et enfin pourvue d'une saillie de blocage (16^{IV}) qui vient en prise derrière le pêne dormant (5) dans sa position sortie.

2. Serrure encastrée selon la revendication 1, **caractérisée** en ce qu'il est prévu, agissant sur le levier de commande de pênes à deux bras (18), un ressort à branches (19) qui, avec son extrémité opposée au pêne dormant (5), tend à pousser ledit levier (18) contre le bossage de commande (16‴) prévu sur la plaque de fouillot de commande (16).

3. Serrure encastrée selon la revendication 1 ou 2, **caractérisée** en ce qu'il est prévu, au-dessus de la tige de pêne demi-tour (4'), un cliquet de blocage (9) à support élastique, qui vient en prise derrière le pêne demi-tour (4), quand celui-ci dépasse de sa position intermédiaire, et l'empêche d'être enfoncé, mais qui, pour le mouvement rentrant souhaité du pêne demi-tour (4), doit être désengagé de sa position de blocage par le bras d'entraînement de pêne (16") de la plaque de fouillot de commande (16).

4. Serrure encastrée selon l'une des revendications 1 à 3, **caractérisée** en ce que la plaque de fouillot de commande (16) est disposée entre un fouillot extérieur et un fouillot intérieur (20 et 21) et doit être reliée au fouillot intérieur (21) en permanence, mais au fouillot extérieur (20) seulement par l'intermédiaire d'un cliquet d'accouplement (24) disposé sur la plaque de fouillot de commande (16), en vue d'un entraînement pivotant, étant précisé que le cliquet d'accouplement (24) est apte être engagé et désengagé par l'intermédiaire d'un coulisseau d'accouplement (26) qui agit sur lui et qui est apte à être actionné à l'aide d'une clé (fig. 1 à 4).

5. Serrure encastrée selon la revendication 4, **caractérisée** en ce que le coulisseau d'accouplement (26) doit être encliqueté par ressort dans ses deux positions de coulissement qui maintiennent le cliquet d'accouplement (24) en position engagée et en position désengagée.

6. Serrure encastrée selon la revendication 5, **caractérisée** en ce qu'il est prévu, dans le coulisseau d'accouplement (26), un creux d'encliquetage en forme de haricot (26') qui coopère avec une tige d'encliquetage (28) solidaire du coffre de serrure (1), et le coulisseau d'accouplement (26) est soumis à l'action du ressort de pêne (15) prévu aussi pour la sortie du pêne dormant (5).

7. Serrure encastrée selon l'une des revendications 4 à 6, **caractérisée** en ce qu'il est prévu, sur le coulisseau d'accouplement (26), une saillie d'arrêt coudée (26^{V}) qui, dans la position du coulisseau d'accouplement (26) correspondant au cliquet d'accouplement (24) engagé et dans la position rentrée du pêne dormant (5), pénètre dans une fente d'arrêt (5^{VI}) prévue sur le côté inférieur de la tige (5') dudit pêne dormant (5).

8. Serrure encastrée selon l'une des revendications 4 à 7, **caractérisée** en ce que le cliquet d'arrêt (24) enserre suivant la forme d'un U le bord inférieur de la plaque de fouillot de commande (16) et ne s'avance sur la trajectoire de pivotement d'un organe d'entraînement (20') prévu sur le fouillot extérieur (20) que dans sa position soulevée à l'encontre de l'action d'un ressort de rappel (27), alors qu'il est au contraire en contact d'accouplement permanent avec une saillie d'entraînement (21') du fouillot intérieur (21) qui dépasse davantage radialement de l'axe de poussoir (a).

9. Serrure encastrée selon l'une des revendications 1 à 3, **caractérisée** en ce que la plaque de fouillot de commande (16) est apte à être actionnée à l'aide d'une clé par l'intermédiaire d'un élément de transition (31) monté sur elle, et porte un cliquet d'accouplement (32) monté pivotant sur elle, grâce auquel ladite plaque de fouillot de commande (16) est normalement reliée au fouillot (30) en vue d'un entraînement pivotant, mais dont elle doit cependant être désaccouplée, également, par un coulisseau d'accouplement (33) qui sollicite le cliquet d'accouplement (32) en sens inverse et qui est lui aussi apte à être actionné à l'aide d'une clé (fig. 5 à 8).

10. Serrure encastrée selon la revendication 9, **caractérisée** en ce que le coulisseau d'accouplement (33) doit être amené dans sa position de sollicitation désengageant le cliquet d'accouplement (32) par un actionnement à l'aide d'une clé qui a lieu en sens inverse par rapport à l'élément de transition (31) et qui opère une rotation inverse.

11. Serrure encastrée selon la revendication 10, **caractérisée** en ce que le coulisseau d'accouplement (33) doit être encliqueté par ressort dans ses deux positions qui libèrent le cliquet d'accouplement (32) ou qui le maintiennent désengagé.

12. Serrure encastrée selon la revendication 11, **caractérisée** en ce que le coulisseau d'accouplement (33) présente un creux d'encliquetage en forme de coeur (33") qui coopère avec une tige d'encliquetage (36) solidaire du coffre de serrure (1), et il doit être sorti par levier de sa position d'encliquetage qui maintient le cliquet d'accouplement (32) en position désengagée, grâce à l'élément de transition (31) apte à être actionné à l'aide d'une clé, lors du mouvement d'ouverture de celui-ci (fig. 7, 8).

13. Serrure encastrée selon l'une des revendications 9 à 12, **caractérisée** en ce que le cliquet d'accouplement (32) vient en prise sous le bord inférieur de la plaque de fouillot de commande (16) et doit être poussé contre celui-ci par un ressort à branches (34) qui agit sur lui et qui est disposé sur la plaque de fouillot de commande (16).

14. Serrure encastrée selon l'une des revendications 1 à 3, **caractérisée** en ce qu'il est prévu, articulé à la plaque de fouillot de commande (16), un élément de transition (40) apte à être actionné à l'aide d'une clé, et la plaque de fouillot de commande (16) doit être bloquée dans sa position rentrée qui est maximale grâce à l'actionnement par fouillot et qui amène le pêne demi-tour (4) en position complètement rentrée, par une bascule (42) qui est apte à être actionnée à l'aide d'une clé et qui arrête l'élément de transition (40) dans sa position correspondante relevée au maximum, moyennant la libération de la rotation du fouillot (fig. 9 à 11).

15. Serrure encastrée selon la revendication 14, **caractérisée** en ce que la bascule (42) est conçue comme un levier à trois bras qui est disposé dans la zone de pivotement de l'organe de fermeture (44) d'un cylindre de fermeture apte à être actionné à l'aide d'une clé, et dont le bras central en forme d'aiguille (42') est apte à être encliqueté et désencliqueté avec une saillie d'encliquetage (40') disposée en conséquence sur l'élément de transition (40), tandis que les deux autres bras latéraux (42", 42"') de la bascule (42) doivent être sollicités en sens inverse par l'organe de fermeture (44) en fonction du mouvement de fermeture avant ou arrière de celui-ci.

16. Serrure encastrée selon la revendication 14, **caractérisée** en ce que la bascule (42) doit être encliquetée dans ses deux positions de réglage différentes par un ressort d'encliquetage (43) qui agit sur son extrémité de bras latéral opposée à l'élément de transition (40).

17. Serrure encastrée selon l'une des revendications 1 à 16, **caractérisée** en ce que le coulisseau de blocage (12) prévu entre le pêne demi-tour (4) et le pêne dormant (5) est conçu comme un coulisseau plat qui est pourvu d'une partie coudée inclinée supérieure (12") coopérant avec le pêne demi-tour (4), et d'une partie coudée plate inférieure (12') coopérant avec le pêne dormant (5), et sur la partie coudée plate inférieure (12') duquel agit en même temps un ressort à branches (12"') qui tend à pousser le coulisseau de blocage (12) vers sa position de blocage relevée.

18. Serrure encastrée selon l'une des revendications 1 à 17, **caractérisée** en ce qu'un organe d'entraînement (18"') prévu à une extrémité de bras (18") du levier de commande de pênes (18) et posé contre le bossage de commande (16"') de la plaque de fouillot de commande (16), et un organe d'entraînement (5^{IV}) prévu sur le pêne dormant (5) et coopérant avec l'autre bras (18') du levier de commande de pênes (18) sont conçus comme des axes en forme de galets.
